# EUROPÄISCHE PATENTSCHRIFT

(11) **EP 0 373 101 B1**
(45) Veröffentlichungstag und Bekanntmachung des Hinweises auf die Patenterteilung: **12.01.1994**
(21) Anmeldenummer: 89810803.0
(22) Anmeldetag: 24.10.1989
(51) Int. Cl.: B65H 35/00

(54) **Verfahren und Vorrichtung zum Erstellen, Ausschneiden und Falten von Zeichnungsblättern**
Method and device for manufacturing, cutting and folding drawing sheets
Procédé et dispositif pour réaliser, découper et plier des feuilles dessinées

(30) Priorität: 02.12.1988 CH 4479/88
(43) Veröffentlichungstag der Anmeldung: 13.06.1990
(73) Patentinhaber: Bay, Otto, Dipl.-Ing., CH-4553 Subingen (CH)
(72) Erfinder: Bay, Otto, Dipl.-Ing., CH-4553 Subingen (CH)
(74) Vertreter: Bosshard, Ernst

(56) Entgegenhaltungen:
- EP-A- 0 236 275
- DE-A- 3 604 806
- US-A- 4 506 824
- US-A- 4 785 165

## Beschreibung

Die Erfindung bezieht sich auf ein Verfahren zum Erstellen, Ausschneiden und Falten von Zeichnungsblättern, wobei von einem Plotter unterschiedliche Blattformate auf eine Bahn ausgedruckt werden, hernach durch maschinelle Längs- und Querschnitte Blätter formgerecht zugeschnitten und sodann die ausgeschnittenen Blätter einzeln nacheinander einer Faltvorrichtung zugeführt werden. Ein derartiges Verfahren ist aus EP-A-236 275 bekannt.

Die von einem Plotter auf eine Bahn ausgedruckten Zeichnungen müssen üblicherweise einzeln zurechtgeschnitten werden und können nachher von Hand oder maschinell gefaltet werden.

Mit der Erfindung soll die Aufgabe gelöst werden, die von einem Plotter fortlaufend auf eine bandförmige Bahn ausgedruckten Zeichnungen unterschiedlicher Grösse formatgerecht maschinell auszuschneiden und anschliessend unter Vermeidung von Handarbeit maschinell zu falten.

Das erfindungsgemässe Verfahren, mit dem diese Aufgabe gelöst wird, ist dadurch gekennzeichnet, dass der Plotter so programmiert wird, dass Blattformate jeweils gleicher Grösse gleichsinnig ausgerichtet und zu einer die Bahnbreite bestmöglich ausnutzenden Gruppe zusammengefasst werden und dass die voneinander getrennten Blätter auf eine Vereinzelungsfläche befördert werden, diese Blätter sodann durch Längs- und Querbewegungen vereinzelt und je aus einer vorbestimmten, gleichen Ausgangslage einzeln hintereinander der Faltvorrichtung zugeführt werden.

Die erfindungsgemässe Vorrichtung zur Durchführung des Verfahrens ist dadurch gekennzeichnet, dass auf einem Vereinzelungstisch Längstransportorgane und Quertransportorgane für ausgeschnittene Blätter vorhanden sind, mehrere Lichtschranken die über die Breite des Vereinzelungstisches verteilt den zu vereinzelnden Blättern zugeordnet sind, eine Steuereinrichtung mit den Lichtschranken zusammenwirkt und Transportorgane vorhanden sind, welche jeweils ein Blatt nach dem andern aus einer vorgegebenen gleichen Position einer Faltvorrichtung zuleiten.

Dadurch ist es möglich, von einem Plotter od.dgl. kommende Zeichnungsblätter unterschiedlicher Formate ohne manuelle Arbeit in aufeinanderfolgenden Arbeitsgängen formatgerecht auszuschneiden und hernach unter Vermeidung von Handarbeit zu falten.

In der Zeichnung ist ein Ausführungsbeispiel der Erfindung dargestellt. Es zeigen:
- Fig. 1: eine schematische Darstellung von auf einer bandförmigen Bahn erstellten Zeichnungen unterschiedlicher Formate
- Fig. 2: in schematischer Darstellung ausgeschnittene Formate auf einem Vereinzelungstisch mit Längs- und Querförderorganen
- Fig. 3: einen Vertikalschnitt durch ein Transportorgan mit Kugelführungen.

Durch einen Plotter 1 oder eine ähnliche Einrichtung zur Schrift- oder Bilderzeugung werden auf einer von einer Rolle abgezogenen Papierbahn 2 Zeichnungen od.dgl. auf elektrostatischem Weg ausgedruckt. Diese Zeichnungen können vorbestimmte unterschiedliche Formate haben, beispielsweise die Normengrössen A0 - A4 oder Spezialgrössen A31, A32. Die Papierbahn 2 hat eine Breite B, die der Breite des grössten herzustellenden Formates entspricht, beispielsweise entsprechend einem Format A0. Die üblicherweise zur Verwendung gelangenden Zeichnungsformate sind indessen kleiner. Die Software des Plotters 1 ist so programmiert, dass Formate jeweils gleicher Grösse zu einer Gruppe oder einem Block zusammengefasst und untereinander gleich gerichtet sind, derart, dass das Schriftfeld 16 sich je rechts unten befindet. Die Zahl der in einem solchen Block zusammengefassten Formate, welche in Fig. 2 mit F1, F2, F3 bezeichnet sind, richtet sich nach der Formatgrösse unter möglichst weitgehender Ausnützung der Bahnbreite B, wie dies aus Fig. 1 hervorgeht. Zwischen den Gruppen oder Blöcken können nichtbedruckte Leerstreifen 4 vorhanden sein, die Abfall ergeben.

Die vom Plotter 1 od.dgl. ausgegebene zusammenhängende Bahn 2 gelangt in eine Schneidemaschine 3, in welcher Längs- und Querschnitte 7, 8 ausgeführt werden, sodass Rechteck-Formate vorbestimmbarer Grösse entstehen. Eine derartige Schneidemaschine 3 geht beispielsweise aus der europ. Patentanmeldung Nr. 0 236 275 hervor. Durch vom Plotter 1 angebrachte Randmarkierungen auf dem Blatt in Strich- oder Balkencodierung werden vorerst die Messer für die Querschnitte 7 gesteuert und hernach die Messer zur Ausführung der Längsschnitte 8 wahlweise zum Einsatz gebracht.

Die somit auf vorbestimmte Formate, z.B. F1, F2, F3 zugeschnittenen Blätter gelangen sodann auf einen Vereinzelungstisch 4, von welchem sie einzeln einer Faltvorrichtung 5 an sich bekannter Konstruktion zugeführt werden.

Gemäss Fig. 2 werden die einzelnen von der Schneidemaschine 3 getrennten Blätter 32 durch mehrere horizontale Transportbänder 6 in Richtung des Pfeiles E transportiert. Auf dem Vereinzelungstisch 4 befinden sich in einer quer zur Bahnlängsrichtung verlaufenden geraden Linie drei Fotozellen 10, 11, 12. Sobald diese Fotozellen 10 - 12 von den in Richtung des Pfeiles E transportierten Blättern 32 überdeckt werden bewirkt dies, dass der Längstransport unterbrochen wird, indem die Fotozelle 10 über Steuerorgane den Antrieb der Längstransportbänder 6 stillsetzt. Hernach wird das gegen den Anschlag 25 anliegende Blatt 32 durch mindestens ein Transportorgan, vorzugsweise in Form eines elektromagnetisch betätigten Kugeltransportorganes 15 in Richtung des Pfeiles E gegen eine Faltvorrichtung 5 hin befördert. Sobald die diesem Blatt zugeordnete Lichtschranke 10 frei ist, werden die beiden anschliessenden Blätter F2 und F3 durch Quertransportorgane 14 in Richtung des Pfeiles C transportiert, bis die Lichtschranke 10 wiederum bedeckt ist und das Blatt gegen den Anschlag 25 anliegt. Hernach wird dieses Blatt F2 in Richtung des Pfeiles E der Faltvorrichtung 5 zugeführt. Der gleiche Vorgang wiederholt sich in analoger Weise mit dem dritten Blatt F3. Sobald alle drei Lichtschranken 10, 11, 12 unbedeckt sind, wird die Schneidemaschine 3 wieder in Betrieb gesetzt und schneidet die nächsten Formate. Bei Spezialformaten die relativ lang sind, z.B. A31 und A32 (Fig.1), ist eine vierte Lichtschranke 13 vorgesehen, die von der Lichtschranke 10 einen Abstand hat, um zu verhindern, dass das Ende solcher relativ langer Blätter noch in der Schneidemaschine 3 verbleibt, wenn die Lichtschranke 10 bedeckt wird. Bei andern Formaten erfolgt der Transport der formatgerecht geschnittenen Blätter sinngemäss gleich.

Die für den Transport der gegen den Anschlag 25 anliegenden Blätter bestimmten Kugeltransportorgane 15 enthalten gemäss Fig. 3 je eine Kugel 17, die mit dem am Anschlag 25 anliegenden Blatt 32 zusammenwirkt. Unterhalb der Kugel 17 befindet sich eine angetriebene Rolle 26, die einen Schlitz im Bodenblech 19 durchdringt. Die Kugel 17 ist in einem stationären Käfig 22 leicht drehbar gehalten. An einem Deckblech 28 ist eine Magnetspule 18 durch einen zentralen Kern 21 befestigt. Der sich über der Kugel 17 befindliche Teil des Kernes 21 enthält eine kugelsegmentförmige Ausnehmung 20, wobei zwischen dieser und der auf dem Blatt aufliegenden Kugel 17 ein Spalt besteht. Durch Einschaltung des Stromes durch die Steuereinrichtung zieht die als Elektromagnet wirkende Spule 18 die Stahlkugel 17 an, sodass sie vom Blatt abgehoben wird und dadurch dessen Transport unterbricht. Während der Bewegung des Blattes bei abgesenkter Kugel 17 stösst die Blattkante 23 gegen den Anschlag 25, sodass das Blatt 32 entlang dieses Anschlages 25 in Richtung des Pfeiles E zur Faltvorrichtung 5 befördert wird.

## Patentansprüche

1. Verfahren zum Erstellen, Ausschneiden und Falten von Zeichnungsblättern, wobei von einem Plotter unterschiedliche Blattformate auf eine Bahn ausgedruckt werden, hernach durch maschinelle Längs- und Querschnitte (7,8) Blätter formgerecht zugeschnitten und sodann die ausgeschnittenen Blätter (32) einzeln nacheinander einer Faltvorrichtung (5) zugeführt werden, dadurch gekennzeichnet, dass der Plotter so programmiert wird, dass Blattformate (F1, F2, F3) jeweils gleicher Grösse gleichsinnig ausgerichtet und zu einer die Bahnbreite (B) bestmöglich ausnutzenden Gruppe zusammengefasst werden und dass die voneinander getrennten Blätter auf eine Vereinzelungsfläche (4) befördert werden, diese Blätter (32) sodann durch Längs- und Querbewegungen vereinzelt und je aus einer vorbestimmten, gleichen Ausgangslage einzeln hintereinander der Faltvorrichtung (5) zugeführt werden.

2. Vorrichtung zum Erstellen, Ausschneiden und Falten von Zeichnungsblättern gemäß Anspruch 1, dadurch gekennzeichnet, dass auf einem Vereinzelungstisch (4) Längstransportorgane (6) und Quertransportorgane (14,15) für ausgeschnittene Blätter (32) vorhanden sind, mehrere Lichtschranken (10,11,12) die über die Breite des Vereinzelungstisches (4) verteilt den zu vereinzelnden Blättern (32) zugeordnet sind, eine Steuereinrichtung mit den Lichtschranken (10,11,12) zusammenwirkt und Transportorgane (15) vorhanden sind, welche jeweils ein Blatt nach dem andern aus einer vorgegebenen gleichen Position der Faltvorrichtung (5) zuleiten.

3. Vorrichtung nach Anspruch 2, dadurch gekennzeichnet, dass auf dem Vereinzelungstisch (4) ein Blattanschlag (25) vorhanden ist, gegen den das der Faltvorrichtung (5) zuzuleitende Blatt (32) anliegt und der Transport durch eine wahlweise aktivierbare Transportvorrichtung (15) erfolgt.

## Claims

1. A method for manufacturing, cutting and folding drawing sheets, whereby different sheet formats are printed onto a web by a plotter, subsequently sheets are cut to the correct size by mechanical longitudinal and transverse cuts (7, 8) and then the cut-out sheets (32) are supplied individually one after the other to a folding device (5), **characterised in that** the plotter is programmed so that sheet formats (F1, F2, F3) of respectively the same size are aligned in the same direction and are combined to form a group which uses the web width (B) in the best possible manner,
**and in that** the sheets separated from one another are conveyed on to a decollating surface (4), these sheets (32) are then decollated by longitudinal and transverse movements and from a predetermined, same initial position are supplied individually one after the other to the folding device (5).

2. A device for manufacturing, cutting and folding drawing sheets according to Claim 1,
**characterised in that** on a decollating table (4) are provided longitudinal conveying devices (6) and transverse conveying devices (14, 15) for cut-out sheets (32), several photoelectric barriers (10, 11, 12), which are distributed over the width of the decollating table, are associated with the sheets to be decollated (32), a control mechanism interacts with the photoelectric barriers (10, 11, 12) and conveying devices (15) are provided, which feed one sheet after the other from a predetermined same position to the folding device (5).

3. A device according to Claim 2,
**characterised in that** on the decollating table (4) is provided a sheet stop (25), against which the sheet (32) to be fed to the folding device (5) abuts and transport is performed by a selectively activatable conveying device (15).

## Revendications

1. Procédé pour réaliser, découper et plier des feuilles dessinées, dans lequel différents formats de feuilles, provenant d'une table traçante, sont imprimés sur une bande continue, puis des feuilles sont découpées au format par des massicots mécaniques à coupe longitudinale et à coupe transversale (7, 8), puis les feuilles découpées sont, individuellement et l'une après l'autre, envoyées à un dispositif de pliage (5), caractérisé en ce que la table traçante est programmée de façon que des formats de feuilles (F1, F2, F3) de mêmes dimensions soient orientés dans le même sens, et soient regroupés pour donner un groupe utilisant le mieux possible la largeur (B) de la bande continue, et en ce que les feuilles séparées les unes des autres sont envoyées sur une surface d'individualisation (4), ces feuilles (32) sont ensuite individualisées par des déplacements longitudinaux et transversaux, puis, à partir d'une position initiale identique prédéfinie, sont individuellement envoyées, l'une après l'autre, au dispositif de pliage (5).

2. Dispositif pour réaliser, découper et plier des feuilles dessinées selon la revendication 1, caractérisé en ce qu'on a sur une table d'individualisation (4) des organes de transport longitudinal (6) et des organes de transport transversal (14, 15) destinés à transporter les feuilles découpées (32) ; que plusieurs barrières photo-électriques (10, 11, 12) sont, réparties sur toute la largeur de la table d'individualisation (4), affectées aux feuilles (32) à individualiser ; qu'un dispositif de commande coopère avec les barrages photo-électriques (10, 11, 12) ; et que l'on a des organes de transport (15) qui chacun amènent une feuille après l'autre à partir d'une position identique et prédéfinie du dispositif de pliage (5).

3. Dispositif selon la revendication 2, caractérisé en ce qu'on a sur la table d'individualisation (4) une butée (25) destinée aux feuilles, contre laquelle s'appuie la feuille (32) qui doit être amenée au dispositif de pliage (5), le transport étant réalisé à l'aide d'un dispositif de transport (15) pouvant être activé à volonté.
